# EUROPÄISCHE PATENTSCHRIFT

(11) **EP 1 219 556 B1**
(45) Veröffentlichungstag und Bekanntmachung des Hinweises auf die Patenterteilung: **18.08.2004**
(21) Anmeldenummer: 00811124.7
(22) Anmeldetag: 25.11.2000
(51) Int. Cl.: B65H 29/04

(54) **Verfahren und Einrichtung zur Herstellung eines Druckerzeugnisses mit Druckwerk, Schneidwerk und Stapeleinheit**
Method and device for the production of a printed product with printing unit, cutting unit and piling device
Méthode et dispositif pour la production d'un produit imprimé avec unité d' imprimerie, unité de coupage et dispositif à empiler

(43) Veröffentlichungstag der Anmeldung: 03.07.2002
(73) Patentinhaber: Kurt, Gerhard, 4852 Rothrist (CH)
(72) Erfinder: Kurt, Gerhard, 4852 Rothrist (CH)
(74) Vertreter: Fenner, Werner, Dipl.-Ing.

(56) Entgegenhaltungen:
- EP-A- 0 672 604
- US-A- 4 666 143
- US-A- 4 934 687
- US-A- 5 288 063
- US-A- 5 398 919
- US-A- 5 772 391

## Beschreibung

Die Erfindung betrifft ein Verfahren zur Herstellung eines Druckerzeugnisses aus wenigstens einem von einem Bahnen oder Bogen bedruckenden Druckwerk über ein Schneidwerk, oder nach dem Bedrucken einer Weiterverarbeitung zugeführten Bogen.

Bei der Herstellung von Druckerzeugnissen, wie beispielsweise Zeitungen oder gebundene Broschuren, Magazine oder dgl., gewinnt die Anwendung von Digitaldruckwerken eine zunehmende Bedeutung, insbesondere bei Druckerzeugnissen in kleineren Auflagen und/oder mit geringerer Blattzahl als herkömmliche Bücher, Broschuren oder Zeitschriften.
Hierzu zählen auch solche Druckerzeugnisse, mit denen der Umschlag aus dem gleichen Bogen wie der Inhalt der Druckerzeugnisse besteht.
Vorausgesetzt ist, dass das Druckerzeugnis in Qualität und Form den Anforderungen der Käuferschaft entspricht.

Aufgabe der Erfindung ist es, bei der Herstellung von Druckerzeugnissen ein Verfahren der eingangs genannten Art zu schaffen, das sich bei der Weiterverarbeitung für das digitale Bedrucken wie auch für offset oder tiefdruck bedruckte Bahnen oder Bogen eignet.

Erfindungsgemäss wird die Aufgabe dadurch gelöst, dass die von einem Digitaldruckwerk oder dem Querschneider sequentiell zugeführten Bogen von einer Förderanordnung erfasst und mit einer ersten Fördergeschwindigkeit in eine Sammelposition geschleppt und anschliessend mit einer zweiten Fördergeschwindigkeit aus der Sammelposition abgeführt bzw. einer weiteren Verarbeitung zugeführt werden.
Diese Vorgehensweise gewährleistet eine kontinuierliche und zuverlässige Verarbeitung einer Bahn oder Bogen zu präzisen Stapeln für das Herstellen von Druckerzeugnissen.
Das erfindungsgemässe Verfahren könnte beispielsweise bei der digitalen Herstellung einer Zeitschrift eingesetzt werden, indem die erfindungsgemässe Einrichtung, in Fertigungsrichtung betrachtet, zwischen einen einem Laserdrucker oder einem anderen digitalen Drucksystem nachgeschalteten Querschneider und eine Falzmaschine bzw. einem anderen Verarbeitungsorgan geschaltet wird.

Die mit dem erfindungsgemässen Verfahren herstellbaren Stapel aus Bogen lassen sich durch Falzen zu Zeitungen oder gehefteten Magazinen und Zeitschriften bzw. zu gebundenen Broschuren weiterverarbeiten.

Zur Meidung von Störungen unter den transportierten Bogen wird vorgeschlagen, die erste Fördergeschwindigkeit eines durch die Förderanordnung erfassten Bogens gegenüber der Zuführgeschwindigkeit zu erhöhen, damit der nachfolgende Bogen die Erfassungsstelle zuverlässig erreichen kann.

Zur Begünstigung einer schonenden Ablage eines Bogens in der Sammelposition kann die erste Fördergeschwindigkeit vor dem Ablegen eines Bogens in der Sammelposition reduziert werden, sodass ein relativ weiches Ablegen der Bogen in der Sammelposition entstehen und einharter Aufprall an einem Anschlag vermieden werden kann.

Die zweite Fördergeschwindigkeit der Förderanordnung zur Entnahme eines Stapels oder Blocks aus Bogen aus der Sammelposition ist vorteilhaft gegenüber der Fördergeschindigkeit eines der Sammelposition zugeführten Bogens grösser.

Die Beschleunigung oder die Verzögerung der Fördergeschwindigkeiten ist zweckmässig durch lagegeregelte Motoren wie beispielsweise Servomotoren vorzunehmen.

Es erweist sich bei der Bildung von aus einer bestimmten Anzahl Bogen gebildeten Stapeln als vorteilhaft, wenn die in der Sammelposition zusammengetragenen Bogen an der rückwärtigen Kante gegen den Anschlag durch Aufstossen eine gemeinsame Kante bildend ausgerichtet und gemeinsam aus der Sammelposition abgeführt werden.

Hierbei ist es zweckmässig, wenn die Bogen elektrostatisch verblockt werden, sodass ein Verrutschen untereinander weitgehend ausgeschlossen werden kann.

Es ist günstig, wenn die Stapel beim Abführen aus der Sammelposition verblockt werden.

Bei der Bildung von Stapeln sind die Bogen vor Erreichen der Sammelposition resp. eines Anschlages von der Förderanordnung loszulösen, damit ein zu Schäden an den Bogen führender Aufprall vermieden werden kann.

Dabei erweist sich eine alternative Möglichkeit als vorteilhaft, indem die Fördergeschwindigkeit eines Bogens nach dem Erfassen durch die Förderanordnung zum Zeitgewinn erhöht und vor dem Loslösen verringert wird, sodass eine klare Vereinzelung der Bogen entstehen kann, die die Ablage in der Sammelposition begünstigt.

Es ist weiterhin zweckmässig, wenn der als Endposition ausgebildete anhebbare Anschlag zum Abführen der Stapel aus der Sammelposition auf eine Auflageebene der Sammelposition abgesenkt wird, sodass eine störungsfreie Entnahme stattfinden kann.

Sowohl bei einem Bogen verarbeitenden Druckwerk wie auch bei einem Bahnen bedruckenden Druckwerk, dem in Förderrichtung F betrachtet ein mit der Förderanordnung förderwirksam verbundener Querschneider nachgeschaltet ist, wird der Erfassungszeitpunkt oder Erfassungsort eines an der Förderanordnung ankommenden Bogens entsprechend seiner Bogenlänge rechnergesteuert bestimmt, sodass eine klare Trennung zwischen den hintereinander geförderten Bogen entstehen kann.

Zur Durchführung des erfindungsgemässen Verfahrens wird eine Einrichtung vorgeschlagen, die mit einer vorgeschalteten Vorrichtung zur Zuführung der Bogen förderwirksam verbunden ist, indem eine die zugeführten Bogen an dem in Förderrichtung F betrachtet vorderen Bereich übernehmende erste Fördereinrichtung vorgesehen ist, unterhalb welcher eine Sammelvorrichtung angeordnet ist, die einen dem Förderende der ersten Fördereinrichtung und den Bogen zugeordnete Endposition aufweist, und dass dem Förderende der ersten Fördereinrichtung eine den in der Sammelvorrichtung übereinanderliegenden Bogen förderwirksam zustellbare, gleichsinnig wie die erste Fördereinrichtung angetriebene zweite Fördereinrichtung nachgeschaltet ist, so dass unter Bildung von Stapeln für die Weiterverarbeitung ein kontinuierlicher Förderfluss entstehen kann.

Zweckmässig weist die Sammelvorrichtung eine unterhalb des Förderpfades der durch die erste Fördereinrichtung transportierten Bogen angeordnete Auflageebene auf, auf der Stapel gebildet werden.

Die Sammelvorrichtung kann mit einer absenkbaren Auflageebene ausgebildet sein, sodass die Höhe eines Stapels für die weitere Verarbeitung der Bogen wählbar ist und/oder die aus Planobogen gebildeten Stapel direkt von der Auflageebene entnehmbar sind.

Vorzugsweise weist die zweite Fördereinrichtung wenigstens die gleiche oder eine grössere Fördergeschwindigkeit wie die erste Fördereinrichtung auf, womit ein störungsfreier Transport der Stapel aus der Sammelvorrichtung begünstigt wird.

Vorzugsweise besitzt die erste Fördereinrichtung an einem umlaufenden Zugorgan befestigte, steuerbare Greifmittel auf, die die Bogen jeweils am Anfang eines durch die erste Fördereinrichtung und eine benachbarte Auflage gebildeten unterschlächtigen Förderkanals an dem in Förderrichtung F betrachtet vorderen Bereich, vorzugsweise vorderen Randbereich erfassen.

Anstelle von mechanischen Greifern könnte das Zugorgan der ersten Fördereinrichtung einen oder mehrere auf die Umlauflänge verteilte Saugnäpfe aufweisen, die mit einer an der Rückseite des umlaufenden Zugorgans angeordneten Vakuumkammer kommunizieren, wodurch auf die zugeführten Bogen durch den umlaufenden Saugnapf im Bereich der Vakuumkammer eine Saugkraft ausgeübt wird.

Vorteilhaft erstreckt sich die Vakuumkammer von dem vorderen Ende der ersten Fördereinrichtung bis annähern an das Förderende der ersten Fördereinrichtung, sodass ein Bogen über die durch die erste Fördereinrichtung bestimmte Förderlänge zuverlässig gehalten wird.

Zur Anpassung der Förderlänge der ersten Fördereinrichtung an die unterschiedlichen Formate der transportierten Bogen ist es günstig, wenn die Länge der Vakuumkammer an dem dem Förderende der Fördereinrichtung zugewandten Ende verstellbar ausgebildet ist.

Um die mit einer relativ hohen Geschwindigkeit transportierten Bogen in der Sammelvorrichtung zuverlässig absetzen zu können, ist ein anhebbarer Anschlag vorgesehen, der ein Uebertreten der Bogen in der Sammelvorrichtung verhindert und der bei der Entnahme der gesammelten resp. gestapelten Bogen aus der Sammelvorrichtung zur Freistellung des weiteren Föderweges abgesenkt wird.

Zur exakten Stapelung der Bogen in der Sammelvorrichtung ist vorzugsweise eine dem Anschlag gegenüberliegende, auf die Kanten der abgelegten Bogen einwirkende, antreibbare Aufstossvorrichtung vorgesehen.
Die Aufstossvorrichtung könnte auch bei Fehlen eines Anschlages die exakte Ausrichtung der übereinanderabgelegten Bogen übernehmen, beispielsweise durch Aenderung der Amplitude einer Vibrationsbewegung.

Für den Weitertransport der in der Sammelvorrichtung gestapelten Bogen ist bei der erfindungsgemässen Einrichtung eine zweite Fördereinrichtung vorgesehen, die mit der Sammelvorrichtung förderwirksam verbunden ist.

Es erweist sich als günstig, wenn die Entnahme der gestapelten Bogen aus der Sammelvorrichtung gleichsinnig zur Zuführrichtung der Bogen durchgeführt wird.

Zur Entnahme ist es zweckmässig, wenn die zweite Fördereinrichtung einen mit der Auflageebene der Sammelvorrichtung kommunizierenden Förderteppich aufweist, der mit einem darüber angeordneten, zustellbaren Förderband einen Förderkanal bildet.

Vorteilhaft ist zumindest das der Sammelvorrichtung zugewandte Förderende des Förderbandes förderwirksam absenkbar ausgebildet.

Um die Sammelvorrichtung an die unterschiedlichen Formatgrössen der Bogen anpassen zu können, ist es empfehlenswert, die Fläche der Auflageebene der Sammelvorrichtung veränderbar auszugestalten.

Zum Zählen und/oder Kontrollieren der Bogen resp. zum Steuern der Einrichtung ist der Sammelvorrichtung zweckmässig eine auf die Bogen gerichtete Lesevorrichtung zugeordnet.

Die Lesevorrichtung ist zweckmässig mit einem programmierten Rechner zur Steuerung der Fördereinrichtung und einer elektronischen Verblockungseinrichtung verbunden.

Weiterhin sind für einen weitgehend störungsfreien Ablauf vorteilhaft auch der anhebbare Anschlag und/oder die Aufstossvorrichtung mit dem Rechner verbunden.

Das erfindungsgemässe Verfahren und die Einrichtung sind ganz besonders dazu geeignet, wenn die Herstellung von Druckerzeugnissen der oben genannten Art mittels einer bekannten Digitaldruckeinrichtung erfolgt, mit der vermieden werden kann, dass gleiche bedruckte Blätter oder Druckbogen über eine Zusammentrageinrichtung oder eine Sammeleinrichtung eines Sammelhefters geführt werden müssen. Es lassen sich über ein digitales Druckverfahren kürzere und einfachere Verarbeitungsabläufe unter wirtschaftlichen Bedingungen bei kleinen Auflagen durchführen.

Als Anlage zur Herstellung von Druckerzeugnissen mit einer Digitaldruckmaschine, mit der die Bogen nach der Reihenfolge der Seiten des Druckerzeunisses bedruckt und später gebunden werden, und der erfindungsgemässen Einrichtung, eignet sich letztere besonders, wenn sie zwischen einer Bogen verarbeitenden Digitaldruckmaschine oder einem einer Bahnen verarbeitenden Digitaldruckmaschine nachgeschalteten Querschneider und einer gestapelte Bogen weiterverarbeitenden Einrichtung geschaltet ist.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine schematische Darstellung einer erfindungsgemässen Einrichtung,
- Fig. 2: eine Darstellung der Erfassungssituation an der Förderanordnung,
- Fig. 3: eine Darstelllung unmittelbar nach der Situation in Fig. 2,
- Fig. 4: eine auszugsweise Darstellung einer gegenüber Fig. 1 fortgeschrittenen Stapelsituation,
- Fig. 5: eine auszugsweise Darstellung der in Fig. 1 veranschaulichten Einrichtung,
- Fig. 6: eine auszugsweise räumliche Darstellung der ersten Fördereinrichtung.

Fig. 1 zeigt eine Einrichtung 1 für die Herstellung von Druckerzeugnissen, wie beispielsweise Zeitungen, Zeitschriften, Broschüren oder dgl., wobei von einem angedeuteten Digitaldruckwerk 2 bedruckte Bahnen 3 oder bedruckte Bogen 4 der Einrichtung 1 zugeführt werden. Handelt es sich um eine Bahn 3, wird diese vor der Übergabe an die Einrichtung 1 durch einen Querschneider 5 zu Bogen 4 geschnitten; d.h. die Einrichtung 1 ist ausschliesslich zur Verarbeitung von Bogen, vornehmlich bedruckten, ausgebildet.
Die Einrichtung 1 besteht aus einer ersten Fördereinrichtung 6 und einer zweiten Fördereinrichtung 7 die eine Förderanordnung 8 bilden.
Die erste Fördereinrichtung 6 weist jeweils drei an einem um zwei Umlenkrollen 9, 10 umlaufenden Zugorgan 11 befestigte Saugnäpfe 12 auf, wobei von den beiden Umlenkrollen 9, 10, die eine 10 mit einem Elektromotor 13 verbunden ist.
Die Schnittlage ist in Fig. 2 veranschaulicht und zeigt eine von einem Digitaldruckwerk 2 zugeführte Bahn 3, von der eben ein planer Bogen 4 aabgetrennt wird. Im Moment der Abtrennung wird der Bogen 4 im vorderen Bereich von einer Saugerreihe 12 der ersten Fördereinrichtung 6 erfasst und mit vorzugsweise höherer Geschwindigkeit von dem Querschneider 5 schleppend abgezogen. Der untere Trum 14 des Zugorgans 11 bildet mit seiner Innenseite und einem anliegenden kastenähnlichen Träger 15 eine Vakuumkammer 16, mit der die Saugnäpfe 12 an dem Trum 14 kommunizieren (siehe auch Fig. 7). Fig. 3 zeigt die Situation vei von der Bahn 3 abgetrennten Bogen, der mit der höheren Fördergeschwindigkeit v₂ als die Zuführgeschwindigkeit v₁ abgeführt wird und auf rasche Art einen Freiraum zwischen Querschneider 5 und erster Fördereinrichtung 6 bildet.
Fig. 1 zeigt die Verbindung der Vakuumkammer 16 mit einer Pumpe 17. Weiterhin ist in Fig. 1 ein erster von einem Saugnapf 12 losgelöster Bogen 4 erkennbar, der unmittelbar anschliessend auf eine Auflageebene 18 einer als Sammelposition ausgebildeten Sammelvorrichtung 19 fällt. Die Auflageebene 18 der Sammelvorrichtung 19 wird durch das vordere Förderende der zweiten Fördereinrichtung 7 vervollständigt, sodass letztere mit der Sammelvorrichtung 19 förderwirksam verbunden ist. Die Auflageebene 18 ist angedeutet als Rolltisch, an die unterschiedliche Formate der Bogen 4 anpassbar; ebenso ist die zweite Fördereinrichtung 7 von dieser Möglichkeit betroffen. Die unterschiedlichen Bogenformate machen auch Änderung des Ablösezeitpunktes bzw. der Ablösestelle eines Bogens 4 an der ersten Fördereinrichtung 6 notwendig. Diese Änderung kann beim Einrichten oder während dem Betrieb zur Feineinstellung der ersten Fördereinrichtung vorgenommen werden, indem eine Schieberplatte 20 in der Vakuumkammer 16 parallel zur Förderrichtung F verstellt wird, wozu ein Verstellmotor 21 beispielsweise über eine Spindel 22 mit der Schieberplatte 20 antriebsverbunden ist.
Die zweite Fördereinrichtung 7, die mit dem vorderen Förderende in die Sammelvorrichtung 19 reicht, besteht aus vorzugsweise mehreren in Förderrichtung F nebeneinander angeordneten Förderbändern 23, die von einem im Verarbeitungstakt der Einrichtung 1 durch Rechner 24 gesteuerten Motor 25 angetrieben werden. Ueber dem oberen Trum 26 des Förderbandes 23 bzw. der Förderbänder 23 ist ein weiteres frei umlaufendes oder angetriebenes Hilfsförderband 27 vorgesehen, das beim Abführen eines Stapels aus Bogen 4 aus der Sammelvorrichtung 19 auf den in Förderrichtung F vorderen Stapelbereich abgesenkt wird, sodass die Bogen 4 kompakt resp. zu einem Block zusammengepresst die Sammelvorrichtung 19 verlassen. Das Hilfsförderband 27 ist mit einem symbolisch dargestellten Verstellorgan 28 verbunden, welches das Hilfsförderband 27 auf die Oberseite eines Bogenstapels presst. Der Abstand zwischen Förderband 23 und der in Förderrichtung F hinteren Rolle 29 ist an die unterschiedlichen Bogenstapelhöhen anpassbar.
Am Ende der zweiten Fördereinrichtung 7 durchlaufen die Bogenstapel eine elektrostatische Verblockungsvorrichtung 30, die ein Verschieben unter den Bogen 4 bei der Weiterverarbeitung verhindert.
Fig. 1 zeigt einen Anschlag 31, an dem die einzelnen oder mehrere in der Sammelvorrichtung 19 abgelegten Bogen 4 durch eine gegenüberliegende, einstellbare Aufstossvorrichtung 32 zu einem exakten Stapel ausgerichtet werden. Der Anschlag 31 befindet sich derzeit in abgesenkter Stellung, sodass ein Stapel durch die zweite Fördereinrichtung 7 aus der Sammelvorrichtung 19 abgeführt werden kann. Zum Ausrichten der Bogen 4 in der Sammelvorrichtung 19 ist der Anschlag 31 nach oben ausgestossen, wie dies durch die gestrichelten Linien dargestellt ist. Die Aufstossvorrichtung 32 ist an einer Schiene 33 auf die Formate der Bogen 4 verstellbar geführt und übt kurzhubige Aufstossbewegungen aus. Zur Steuerung und /oder Kontrolle des Herstellungsvorganges ist eine die der Sammelvorrichtung 19 zugeführten Bogen 4 zählende resp. feststellende Lesevorrichtung 35 mit dem programmierten Rechner 24 verbunden.
Fig. 4 zeigt die Einrichtung 1 auszugsweise bei der Bildung eines Stapels aus zugeführten Bogen 4, wozu der Anschlag 31 hochgestellt ist und die Bogen 4 durch die betätigte Aufstossvorrichtung 32 ausgerichtet werden.
In Fig. 5 ist die zweite Fördereinrichtung 7 in Begriff, einen Bogenstapel aus der Sammelvorrichtung 19 abzuführen. Dabei wird das Hilfsförderband 27 auf den Stapel gepresst.
Fig. 6 veranschaulicht das in Förderrichtung F vordere Ende der ersten Fördereinrichtung 6. Das mit den Saugnäpfen 12 ausgebildete Zugorgan 11 besteht aus fünf, um kastenähnliche Träger 15 endlos umlaufenden Antriebsriemen 33, die durch eine quer verlaufende Leiste 34 an der Aussenseite miteinander verbunden sind. Die Leiste 34 dient auch als Träger der Saugnäpfe 12, die an der offenen Seite der kastenähnlichen Trägers 15 mit der aus diesen gebildeten Vakuumkammer 16 kommunizieren. Die durch die Träger 15 gebildeten Innenräume sind durch Leitungen (nicht ersichtlich) verbunden und bilden so eine an die Pumpe 17 angeschlossene Vakummkammer.

Verfahrens- und funktionsgemäss werden die Bogen 4 an dem in Förderrichtung F vorderen Förderende der ersten Fördereinrichtung 6 von einer Saugerreihe erfasst und in eine Sammelposition geschleppt, ein Bogen 4 nach dem anderen, bis ein von der mit dem Rechner 24 verbundenen Lesevorrichtung 35 überwachtes, vollständiges Druckerzeugnis gestapelt vorliegt. Anschliessend wird ohne Unterbruch des Sammelvorgangs und durch den Rechner 24 automatisch ausgelöst der Bogenstapel durch die zweite Fördereinrichtung 7 aus der Sammelposition bzw. der Sammelvorrichtung 19 kompakt zusammengepresst abgeführt und anschliessend elektrostatisch verblockt, wobei letzteres alternativ auch schon in der Sammelposition erfolgen könnte.
Der kontinuierliche Stapelbildungsvorgang von der Zuführung der Bogen resp. der von einer Bahn getrennten Bogen bis zur Auslage nach der zweiten Fördereinrichtung bzw. der elektrostatischen Verblockung erfolgt rechnergesteuert.

## Patentansprüche

1. Verfahren zur Herstellung eines Druckerzeugnisses aus mehreren von einem Bahnen oder Bogen (4) bedruckenden Druckwerk über ein Schneidwerk, oder nach dem Bedrucken einer Weiterverarbeitung zugeführten Bogen, **dadurch gekennzeichnet, dass** die von einem Digitaldruckwerk (2) und ggf. einem Querschneider (2) sequentiell zugeführten Bogen (4) erfasst und mit einer ersten Fördergeschwindigkeit in eine Sammelposition geschleppt und anschliessend durch eine förderwirksam zustellbare, gleichsinnig wie die erste Fördereinrichtung wirkende zweite Fördereinrichtung mit einer zweiten Fördergeschwindigkeit aus der Sammelposition abgeführt bzw. einer weiteren Verarbeitung zugeführt werden.

2. Verfahren nach Anspruch 1, **dadurch gekennzeichnet, dass** die erste Fördergeschwindigkeit eines durch die Förderanordnung erfassten Bogens (4) gegenüber der Zuführgeschwindigkeit erhöht wird.

3. Verfahren nach Anspruch 2, **dadurch gekennzeichnet, dass** die erste Fördergeschwindigkeit vor dem Ablegen eines Bogens (4) in der Sammelposition reduziert wird.

4. Verfahren nach einem der Ansprüche 1 bis 3, **dadurch gekennzeichnet, dass** die Bogen (4) gestapelt aus der Sammelposition abgeführt werden.

5. Verfahren nach einem der Ansprüche 1 bis 4, **dadurch gekennzeichnet, dass** die zweite Fördergeschwindigkeit eines durch die Förderanordnung in der Sammelposition erfassten Stapels aus Bogen (4) gegenüber der Fördergeschwindigkeit eines der Sammelposition zugeführten Bogens grösser ist.

6. Verfahren nach einem der Ansprüch 1 bis 5, zur Bildung von aus einer bestimmten Anzahl Bogen (4) bestehenden Druckerzeugnissen, **dadurch gekennzeichnet, dass** die Bogen (4) gegen eine der vorderen Kante zugeordnete Endposition geschleppt und von der Förderanordnung losgelöst in die Sammelposition abgesetzt werden.

7. Verfahren nach einem der Ansprüche 1 bis 6, **dadurch gekennzeichnet, dass** die in der Sammelposition zusammengetragenen Bogen an der rückwärtigen Kante gegen den als Endposition ausgebildeten Anschlag aufgestossen werden.

8. Verfahren nach einem der Ansprüch 1 bis 7, **dadurch gekennzeichnet, dass** die Bogen (4) in der Sammelposition oder danach elektrostatisch verblockt werden.

9. Verfahren nach Anspruch 8, **dadurch gekennzeichnet, dass** die gesammelten Bogen (4) nach Verlassen der Sammelposition elektrostatisch verblockt werden.

10. Verfahren nach einem der Ansprüche 1 bis 9, **dadurch gekennzeichnet, dass** die der Sammelposition zugeführten Bogen (4) vor Erreichen einer Endposition von der Förderanordnung losgelöst werden.

11. Verfahren nach einem der Ansprüche 1 bis 10, **dadurch gekennzeichnet, dass** die erste Fördergeschwindigkeit vor dem Loslösen von der Förderanordnung eines in der Sammelposition abzulegenden Bogens (4) verringert wird.

12. Verfahren nach einem der Ansprüche 1 bis 11 **dadurch gekennzeichnet, dass** der Anschlag (31) vor dem Abführen der Bogen (4) aus der Sammelposition auf die Auflageebene der Sammelposition abgesenkt wird.

13. Verfahren nach einem der Ansprüche 1 bis 12, mit einem Bogen (4) oder mit einem Bahnen bedruckenden Digitaldruckwerk (2) dem in Förderrichtung (F) betrachtet ein mit der Förderanordnung förderwirksam verbundener Querschneider (5) nachgeschaltet ist, **dadurch gekennzeichnet, dass** der Erfassungszeitpunkt oder Erfassungsbereich eines der Förderanordnung zugeführten Bogens (4) entsprechend der Bogenlänge rechnergesteuert bestimmt wird.

14. Verfahren nach einem der Ansprüche 1 bis 13, **dadurch gekennzeichnet, dass** die gebildeten Stapel aus Bogen (4) zu Zeitungen gefalzt und/oder zu Broschuren, Büchern oder Zeitschriften gebunden werden.

15. Einrichtun zur Herstellung eines Druckerzeugnisses mit einem Digitaldruckwerk und ggf. einem Querschneider zur Durchführung des Verfahrens nach einem der Ansprüche 1 bis 14, die mit einer vorgeschalteten Vorrichtung zur Zuführung von Bogen (4) förderwirksam verbunden ist, **dadurch gekennzeichnet, dass** eine die zugeführten Bogen (4) an dem in Förderrichtung (F) vorderen Bereich erfassende erste Fördereinrichtung (6) vorgesehen ist, unterhalb welcher eine Sammelvorrichtung (19) angeordnet ist, die eine dem Förderende der ersten Fördereinrichtung (6) und den Bogen (4) zugeordnete Endposition aufweist, und dass dem Förderende der ersten Fördereinrichtung (6) eine den in der Sammelvorrichtung (19) übereinanderliegenden bzw. gestapelten Bogen (4) förderwirksam zustellbare, gleichsinnig wie die erste Fördereinrichtung (6) wirkende zweite Fördereinrichtung (7) nachgeschaltet ist.

16. Einrichtung nach Anspruch 16, **dadurch gekennzeichnet, dass** die Sammelvorrichtung (19) einen dem Förderende der ersten Fördereinrichtung (6) und der vorderen Kante eines transportierten Bogens (4) zugeordneten, als Endposition ausgebildeten Anschlag (31) aufweist.

17. Einrichtung nach Anspruch 16, **dadurch gekennzeichnet, dass** die Sammelvorrichtung (19) eine unterhalb des Förderpfades der Bogen (4) gelegene Auflageebene (18) aufweist.

18. Einrichtung nach Anspruch 17, **dadurch gekennzeichnet, dass** die Auflageebene (18) absenkbar ausgebildet ist.

19. Einrichtung nach einem der Ansprüche 15 bis 18, **dadurch gekennzeichnet, dass** die zweite Fördereinrichtung (7) wenigstens die gleiche oder eine grössere Fördergeschwindigkeit wie die erste Fördereinrichtung aufweist.

20. Einrichtung nach einem der Ansprüch 15 bis 19, **dadurch gekennzeichnet, dass** die erste Fördereinrichtung (6) an einem umlaufenden Zugorgan (11) befestigte, steuerbare Greifmittel aufweist, die die Bogen (4) jeweils am Anfang eines durch die erste Fördereinrichtung (6) und eine benachbarte Auflage gebildeten unterschlächtigen Förderkanals an dem in Förderrichtung (F) betrachtet vorderen Bereich, vorzugsweise vorderen Randbereich erfassen.

21. Einrichtung nach Anspruch 20, mit durch Saugnäpfe (12) ausgebildeten Greifmitteln, **dadurch gekennzeichnet, dass** an der Rückseite des Zugorgans (11) der ersten Fördereinrichtung (6) eine mit den Saugnäpfen (12) kommunizierende Vakuumkammer (16) angeordnet ist.

22. Einrichtung nach Anspruch 21, **dadurch gekennzeichnet, dass** sich die Vakuumkammer (16) von dem vorderen Ende der ersten Fördereinrichtung (6) bis annähernd an das Förderende der ersten Fördereinrichtung (6) erstreckt.

23. Einrichtung nach Anspruch 22, **dadurch gekennzeichnet, dass** das dem hinteren Förderende der ersten Fördereinrichtung (6) zugeordnete Ende der Vakuumkammer (16) verstellbar ausgebildet ist.

24. Einrichtung nach einem der Ansprüche 19 bis 23, **dadurch gekennzeichnet, dass** der dem Förderende der ersten Fördereinrichtung (6) zugeordnete Anschlag (31) anhebbar ausgebildet ist.

25. Einrichtung nach Anspruch 24, **dadurch gekennzeichnet, dass** an der Sammelvorrichtung (19) eine dem Anschlag (31) gegenüberliegende, auf die Kanten der abgelegten Bogen (4) einwirkende, antreibbare Aufstossvorrichtung (32) angeordnet ist.

26. Einrichtung nach einem der Ansprüche 15 bis 25, **dadurch gekennzeichnet, dass** eine zweite Fördereinrichtung (7) mit der Sammelvorrichtung (19) zur Entnahme der Bogen (4) förderwirksam verbunden ist.

27. Einrichtung nach Anspruch 26, **dadurch gekennzeichnet, dass** die Entnahme gleichsinnig zur Zuführrichtung der Bogen (4) gerichtet ist.

28. Einrichtung nach einem der Ansprüche 26 und 27, **dadurch gekennzeichnet, dass** die zweite Fördereinrichtung (7) einen mit der Auflageebene (18) der Sammelvorrichtung (19) kommunizierenden Förderteppich aufweist, der mit einem darüber angeordneten, zustellbaren Hilfsförderband (27) einen Förderkanal bildet.

29. Einrichtung nach Anspruch 28, **dadurch gekennzeichnet, dass** zumindest das der Sammelvorrichtung (19) zugewandte Förderende des Hilfsförderbandes (27) förderwirksam absenkbar ist.

30. Einrichtung nach einem der Ansprüche 16 bis 29, **dadurch gekennzeichnet, dass** die Fläche der Auflageebene (18) der Sammelvorrichtung (19) veränderbar ausgebildet ist.

31. Einrichtung nach einem der Ansprüche 15 bis 30, **dadurch gekennzeichnet, dass** der Sammelvorrichtung (19) eine auf die Bogen (4) gerichtete Lesevorrichtung (35) zugeordnet ist.

32. Einrichtung nach Anspruch 31, **dadurch gekennzeichnet, dass** die Lesevorrichtung (35) mit einem programmierten Rechner (24) zur Steuerung der Förderanordnung und einer elekrostatischen Verblockungsvorrichtung (30) verbunden ist.

33. Einrichtung nach Anspruch 32, **dadurch gekennzeichnet, dass** die elektrostatische Verblockungsvorrichtung (30) im Wirkbereich der zweiten Fördereinrichtung (7) oder danach angeordnet ist.

34. Einrichtung nach einem der Ansprüche 32 oder 33, **dadurch gekennzeichnet, dass** der Anschlag (31) und/oder die Aufstossvorrichtung (32) mit dem Rechner (24) steuerbar verbunden sind.

35. Einrichtung nach einem der Ansprüche 15 bis 35, **dadurch gekennzeichnet, dass** wenigstens die erste Fördereinrichtung (6) der Förderanordnung durch eine gegenüber der Zuführgeschwindigkeit eines Bogens (4) erhöhte und anschliessend reduzierbare Fördergeschindigkeit antreibbar ist.

36. Einrichtung nach einem der Ansprüche 15 bis 35, dadurch gekenzeichnet, dass wenigstens die erste Fördereinrichtung (6) der Förderanordnung mit einem lagegeregelten Elektromotor (13) antriebsverbunden ist.

37. Anwendung des Verfahrens nach einem der Ansprüche 1 bis 14 zur Herstellung eines Druckerzeugnisses mittels Digitaldruckmaschine (2).

38. Anlage zur Herstellung eines Druckerzeugnisses mit einer digitalen Druckeinrichtung (2) und einer Einrichtung (1) nach einem der Ansprüche 15 bis 36, **dadurch gekennzeichnet, dass** die Einrichtung (1) zwischen eine Bogen (4) verarbeitende Druckeinrichtung oder einem einer Bahnen (3) verarbeitenden Druckeinrichtung (2) nachgeschalteten Querschneider (5) und einer gestapelte Bogen (4) weiterverarbeitenden Einrichtung geschaltet ist.

## Claims

1. Method for the production of a printed product from a plurality of sheets (4) fed from a printing unit printing webs or sheets via a cutting unit or advanced for further processing after printing, **characterised in that** the sheets (4) fed in sequence from a digital printing unit (2) and possibly a cross cutter (5) are gripped and carried to a collecting position at a first conveying speed and are then removed from the collecting position or advanced for further processing at a second conveying speed by a second conveying device which can provide positive conveying and acts in the same direction as the first conveying device.

2. Method according to claim 1, **characterised in that** the first conveying speed of a sheet (4) gripped by the conveying arrangement is increased compared to the feeding speed.

3. Method according to claim 2, **characterised in that** the first conveying speed is reduced before a sheet (4) is deposited in the collecting position.

4. Method according to one of claims 1 to 3, **characterised in that** the sheets (4) are removed from the collecting position in stacked form.

5. Method according to one of claims 1 to 4, **characterised in that** the second conveying speed of a stack of sheets (4) gripped by the conveying arrangement in the collecting position is higher than the conveying speed of a sheet fed to the collecting position.

6. Method according to one of claims 1 to 5 for the formation of printed products consisting of a specific number of sheets (4), **characterised in that** the sheets (4) are carried towards an end position associated with the front edge and are released from the conveying arrangement and deposited in the collecting position.

7. Method according to one of claims 1 to 6, **characterised in that** the sheets assembled in the collecting position are jogged against the stop designed as the end position at the rearward edge.

8. Method according to one of claims 1 to 7, **characterised in that** the sheets (4) are electrostatically interlocked in the collecting position or downstream thereof.

9. Method according to claim 8, **characterised in that** the collected sheets (4) are electrostatically interlocked after leaving the collecting position.

10. Method according to one of claims 1 to 9, **characterised in that** the sheets (4) fed to the collecting position are released from the conveying arrangement before reaching an end position.

11. Method according to one of claims 1 to 10, **characterised in that** the first conveying speed is reduced before a sheet (4) to be deposited in the collecting position is released from the conveying arrangement.

12. Method according to one of claims 1 to 11, **characterised in that** the stop (31) is lowered to the bearing plane of the collecting position before the sheets (4) are removed from the collecting position.

13. Method according to one of claims 1 to 12, comprising a digital printing unit (2) printing sheets (4) or webs, with a downstream cross cutter (5) connected to the conveying arrangement for positive conveying as viewed in the conveying direction (F), **characterised in that** the gripping moment or gripping region of a sheet (4) fed to the conveying arrangement is determined in a computer-controlled manner in accordance with the length of the sheet.

14. Method according to one of claims 1 to 13, **characterised in that** the stacks of sheets (4) formed are folded to form newspapers and/or bound to form brochures, books or magazines.

15. Device for the production of a printed product comprising a digital printing unit and possibly a cross cutter for carrying out the method according to one of claims 1 to 14, connected to an upstream device for feeding sheets (4) for positive conveying, **characterised by** a first conveying device (6) gripping the sheets (4) fed at the front region as viewed in the conveying direction (F), below which a collecting device (19) having an end position associated with the delivery end of the first conveying device (6) and the sheets (4) is arranged, and in that a second conveying device (7) which can provide positive conveying of the sheets (4) lying one on top of the other or stacked in the collecting device (19) and acts in the same direction as the first conveying device (6) is arranged downstream of the delivery end of the first conveying device (6).

16. Device according to claim 15, **characterised in that** the collecting device (19) has a stop (31) designed as the end position associated with the delivery end of the first conveying device (6) and the front edge of a transported sheet (4).

17. Device according claim 16, **characterised in that** the collecting device (19) has a bearing plane (18) situated below the conveying path of the sheets (4).

18. Device according to claim 17, **characterised in that** the bearing plane (18) is designed in such a manner that it can be lowered.

19. Device according to one of claims 15 to 18, **characterised in that** the second conveying device (7) has a conveying speed at least the same as or higher than that of the first conveying device.

20. Device according to one of claims 15 to 19, **characterised in that** the first conveying device (6) has controllable gripping means which are secured to a circumferential tension member (11) and which grip the sheets (4) in each case at the beginning of a bottom conveying channel formed by the first conveying device (6) and an adjacent support at the front region, preferably the front edge region, as viewed in the conveying direction (F).

21. Device according to claim 20, comprising gripping means formed by suction cups (12), **characterised in that** a vacuum chamber (16) communicating with the suction cups (12) is arranged on the rear face of the tension member (11) of the first conveying device (6).

22. Device according to claim 21, **characterised in that** the vacuum chamber (16) extends from the front end of the first conveying device (6) to approximately the delivery end of the first conveying device (6).

23. Device according to claim 22, **characterised in that** the end of the vacuum chamber (16) associated with the rear delivery end of the first conveying device (6) is adjustable.

24. Device according to one of claims 19 to 23, **characterised in that** the stop (31) associated with the delivery end of the first conveying device (6) is designed in such a manner that it can be raised.

25. Device according to claim 24, **characterised in that** a drivable jogging device (32) situated opposite the stop (31) and acting on the edges of the deposited sheets (4) is arranged on the collecting device (19).

26. Device according to one of claims 15 to 25, **characterised in that** a second conveying device (7) is connected to the collecting device (19) for positive conveying in order to remove the sheets (4).

27. Device according to claim 26, **characterised in that** the removal takes place in the same direction as the feeding of the sheets (4).

28. Device according to one of claims 26 and 27, **characterised in that** the second conveying device (7) has a conveyor carpet which communicates with the bearing plane (18) of the collecting device (19) and forms a conveying channel together with an auxiliary conveyor belt (27) which can provide positive conveying arranged thereabove.

29. Device according to claim 28, **characterised in that** at least the delivery end of the auxiliary conveyor belt (27) directed towards the collecting device (19) can be lowered for positive conveying.

30. Device according to one of claims 16 to 29, **characterised in that** the surface area of the bearing plane (18) of the collecting device (19) is variable.

31. Device according to one of claims 15 to 30, **characterised in that** a reading device (35) directed on to the sheets (4) is associated with the collecting device (19).

32. Device according to claim 31, **characterised in that** the reading device (35) is connected to a programmed computer (24) for controlling the conveying arrangement and an electrostatic interlocking device (30).

33. Device according to claim 32, **characterised in that** the electrostatic interlocking device (30) is arranged in the positive region of the second conveying device (7) or downstream thereof.

34. Device according to either of claims 32 or 33, **characterised in that** the stop (31) and/or the jogging device (32) are controllably connected to the computer (24).

35. Device according to one of claims 15 to 34, **characterised in that** at least the first conveying device (6) of the conveying arrangement can be driven at a conveying speed which is higher than the feeding speed of a sheet (4) and can then be reduced.

36. Device according to one of claims 15 to 35, **characterised in that** at least the first conveying device (6) of the conveying arrangement is operatively connected to a position-controlled electric motor (13).

37. Use of the method according to one of claims 1 to 14 for the production of a printed product by means of a digital printing machine (2).

38. Plant for the production of a printed product by means of a digital printing device (2) and a device (1) according to one of claims 15 to 36, **characterised in that** the device (1) is arranged between a printing device processing sheets (4) or a cross cutter (5) downstream of a printing device (2) processing webs (3) and a device for the further processing of stacked sheets (4).

## Revendications

1. Procédé de fabrication d'un produit imprimé composé de plusieurs feuillets qui proviennent d'une unité d'imprimerie (2) imprimant des bandes ou des feuillets (4) et transitent par un mécanisme sectionneur, ou sont acheminés vers un traitement ultérieur à l'issue de l'impression, **caractérisé par le fait que** les feuillets (4), délivrés séquentiellement en provenance d'une unité numérique d'imprimerie (2) et éventuellement d'un sectionneur transversal (5), sont saisis et poussés vers une position de rassemblement, à une première vitesse de convoyage, et sont ensuite respectivement évacués de la position de rassemblement ou acheminés vers un traitement ultérieur, à une seconde vitesse de convoyage, par un second système convoyeur à effet de convoyage réglable, qui agit dans le même sens que le premier système convoyeur.

2. Procédé selon la revendication 1, **caractérisé par le fait que** la première vitesse de convoyage d'un feuillet (4), saisi par l'ensemble convoyeur, est accrue vis-à-vis de la vitesse de délivrance.

3. Procédé selon la revendication 2, **caractérisé par le fait que** la première vitesse de convoyage est diminuée avant qu'un feuillet (4) soit déposé dans la position de rassemblement.

4. Procédé selon l'une des revendications 1 à 3, **caractérisé par le fait que** les feuillets (4) sont évacués de la position de rassemblement à l'état empilé.

5. Procédé selon l'une des revendications 1 à 4, **caractérisé par le fait que** la seconde vitesse de convoyage d'une pile de feuillets (4), saisie par l'ensemble convoyeur dans la position de rassemblement, est plus grande que la vitesse de convoyage d'un feuillet délivré à ladite position de rassemblement.

6. Procédé selon l'une des revendications 1 à 5, pour former des produits imprimés constitués d'un nombre déterminé de feuillets (4), **caractérisé par le fait que** lesdits feuillets (4) sont poussés vers une position extrême associée au bord antérieur, puis sont abaissés à la position de rassemblement en étant libérés par l'ensemble convoyeur.

7. Procédé selon l'une des revendications 1 à 6, **caractérisé par le fait que** les feuillets supportés conjointement dans la position de rassemblement sont plaqués, par le bord postérieur, contre la butée conçue comme une position extrême.

8. Procédé selon l'une des revendications 1 à 7, **caractérisé par le fait que** les feuillets (4) sont bloqués électrostatiquement dans la position de rassemblement, ou à un stade ultérieur.

9. Procédé selon la revendication 8, **caractérisé par le fait que** les feuillets (4) rassemblés sont bloqués électrostatiquement après avoir quitté la position de rassemblement.

10. Procédé selon l'une des revendications 1 à 9, **caractérisé par le fait que** les feuillets (4), délivrés à la position de rassemblement, sont libérés par l'ensemble convoyeur avant d'atteindre une position extrême.

11. Procédé selon l'une des revendications 1 à 10, **caractérisé par le fait que** la première vitesse de convoyage est diminuée avant que l'ensemble convoyeur ne libère un feuillet (4) devant être déposé dans la position de rassemblement.

12. Procédé selon l'une des revendications 1 à 11, **caractérisé par le fait que** la butée (31) est abaissée vers le plan de contact de la position de rassemblement avant que les feuillets (4) ne soient évacués de ladite position de rassemblement.

13. Procédé selon l'une des revendications 1 à 12, comportant une unité numérique d'imprimerie (2) qui imprime soit des feuillets (4), soit des bandes, et en aval de laquelle, en considérant dans la direction de convoyage (F), est implanté un sectionneur transversal (5) en liaison opérante de convoyage avec l'ensemble convoyeur, **caractérisé par le fait que** l'instant de la saisie ou la plage de saisie d'un feuillet (4), délivré audit ensemble convoyeur, est déterminé(e) d'une manière correspondant à la longueur des feuillets, avec commande par ordinateur.

14. Procédé selon l'une des revendications 1 à 13, **caractérisé par le fait que** les piles de feuillets (4) formées sont pliées en des journaux et/ou reliées en des brochures, des livres ou des périodiques.

15. Dispositif de fabrication d'un produit imprimé, comprenant une unité numérique d'imprimerie et éventuellement un sectionneur transversal, et en liaison opérante de convoyage avec un dispositif installé en amont et destiné à délivrer des feuillets (4), **caractérisé par le fait qu'**il est prévu un premier système convoyeur (6) saisissant les feuillets délivrés (4) dans la région antérieure dans la direction de convoyage (F), système au-dessous duquel se trouve un dispositif de rassemblement (19) présentant une position extrême assignée auxdits feuillets (4) et à l'extrémité de convoyage dudit premier système convoyeur (6) ; et **par le fait qu'**un second système convoyeur (7), implanté en aval de l'extrémité de convoyage dudit premier système convoyeur (6) et agissant dans le même sens que ledit premier système convoyeur (6), peut exercer un effet de convoyage sur les feuillets (4) respectivement empilés ou superposés dans ledit dispositif de rassemblement (19).

16. Dispositif selon la revendication 15, **caractérisé par le fait que** le dispositif de rassemblement (19) comporte une butée (31) réalisée en tant que position extrême, assignée à l'extrémité de convoyage du premier système convoyeur (6) et au bord antérieur d'un feuillet (4) transporté.

17. Dispositif selon la revendication 16, **caractérisé par le fait que** le dispositif de rassemblement (19) présente un plan de contact (18) situé au-dessous du trajet de convoyage des feuillets (4).

18. Dispositif selon la revendication 17, **caractérisé par le fait que** le plan de contact (18) est de réalisation abaissable.

19. Dispositif selon l'une des revendications 15 à 18, **caractérisé par le fait que** le second système convoyeur (7) présente au moins une vitesse de convoyage égale ou supérieure à celle du premier système convoyeur.

20. Dispositif selon l'une des revendications 15 à 19, **caractérisé par le fait que** le premier système convoyeur (6) possède des moyens commandables de préhension qui sont fixés à un organe de traction (11) en révolution, et qui saisissent respectivement les feuillets (4) au début d'un canal de convoyage sous-jacent, formé par le premier système convoyeur (6) et par un appui voisin, dans la région antérieure vis-à-vis de la direction de convoyage (F), de préférence dans la région marginale antérieure.

21. Dispositif selon la revendication 20, équipé de moyens de préhension matérialisés par des ventouses (12), **caractérisé par le fait qu'**une chambre de dépression, communiquant avec lesdites ventouses (12), est située à la face postérieure de l'organe de traction (11) du premier système convoyeur (6).

22. Dispositif selon la revendication 21, **caractérisé par le fait que** la chambre de dépression (16) s'étend depuis l'extrémité antérieure du premier système convoyeur (6) jusqu'à proximité de l'extrémité de convoyage dudit premier système convoyeur (6).

23. Dispositif selon la revendication 22, **caractérisé par le fait que** l'extrémité de la chambre de dépression (16), assignée à l'extrémité postérieure de convoyage du premier système convoyeur (6), est de réalisation réglable.

24. Dispositif selon l'une des revendications 19 à 23, **caractérisé par le fait que** la butée (31), assignée à l'extrémité de convoyage du premier système convoyeur (6), est de réalisation levable.

25. Dispositif selon la revendication 24, **caractérisé par le fait qu'**un dispositif refouleur (32) entraînable, situé en vis-à-vis de la butée (31) et agissant sur les bords des feuillets (4) déposés, est installé sur le dispositif de rassemblement (19).

26. Dispositif selon l'une des revendications 15 à 25, **caractérisé par le fait qu'**un second système convoyeur (7) est en liaison opérante de convoyage avec le dispositif de rassemblement (19), en vue de prélever les feuillets (4).

27. Dispositif selon la revendication 26, **caractérisé par le fait que** le prélèvement est orienté dans le même sens que la direction de délivrance des feuillets (4).

28. Dispositif selon l'une des revendications 26 et 27, **caractérisé par le fait que** le second système convoyeur (7) possède un tapis de convoyage qui communique avec le plan de contact (18) du dispositif de rassemblement (19), et forme un canal de convoyage en association avec une bande convoyeuse auxiliaire (27) additionnelle, occupant une position sus-jacente.

29. Dispositif selon la revendication 28, **caractérisé par le fait qu'**au moins l'extrémité de convoyage de la bande convoyeuse auxiliaire (27), qui est tournée vers le dispositif de rassemblement (19), peut être abaissée avec effet de convoyage.

30. Dispositif selon l'une des revendications 16 à 29, **caractérisé par le fait que** la surface du plan de contact (18) du dispositif de rassemblement (19) est de réalisation modifiable.

31. Dispositif selon l'une des revendications 15 à 30, **caractérisé par le fait qu'**un dispositif de lecture (35), dirigé vers les feuillets (4), est assigné au dispositif de rassemblement (19).

32. Dispositif selon la revendication 31, **caractérisé par le fait que** le dispositif de lecture (35) est raccordé à un ordinateur programmé (24) destiné à commander l'ensemble convoyeur et un dispositif de blocage électrostatique (30).

33. Dispositif selon la revendication 32, **caractérisé par le fait que** le dispositif de blocage électrostatique (30) est placé dans la zone d'action du second système convoyeur (7), ou après ladite zone.

34. Dispositif selon l'une des revendications 32 ou 33, **caractérisé par le fait que** la butée (31) et le dispositif refouleur (32) est/sont en liaison commandable avec l'ordinateur (24).

35. Dispositif selon l'une des revendications 15 à 34, **caractérisé par le fait qu'**au moins le premier système convoyeur (6) de l'ensemble convoyeur peut être entraîné à une vitesse de convoyage accrue par rapport à la vitesse de délivrance des feuillets (4), et pouvant ensuite être diminuée.

36. Dispositif selon l'une des revendications 15 à 35, **caractérisé par le fait qu'**au moins le premier système convoyeur (6) de l'ensemble convoyeur est en liaison d'entraînement avec un moteur électrique (13) dont la position est régulée.

37. Mise en application du procédé selon l'une des revendications 1 à 14, pour fabriquer un produit imprimé au moyen d'une machine d'imprimerie numérique (2).

38. Installation pour fabriquer un produit imprimé, comprenant une unité numérique d'imprimerie (2) et un dispositif (1) conforme à l'une des revendications 15 à 36, **caractérisée par le fait que** ledit dispositif (1) est interposé entre une unité d'imprimerie traitant des feuillets (4), ou un sectionneur transversal (5) implanté en aval d'une unité d'imprimerie (2) traitant des bandes (3), et un système de traitement ultérieur de feuillets empilés (4).
